# EUROPÄISCHE PATENTSCHRIFT

(11) **EP 0 555 731 B1**
(45) Veröffentlichungstag und Bekanntmachung des Hinweises auf die Patenterteilung: **11.09.1996**
(21) Anmeldenummer: 93101575.4
(22) Anmeldetag: 02.02.1993
(51) Int. Cl.: D01G 1/04

(54) **Verfahren und Vorrichtung zum kontinuierlichen Zerschneiden von band- oder strangförmigem Gut**
Method and apparatus for continuous cutting of a strand or tow material
Procédé et appareil pour couper continuellement un matériau en forme de bande ou de corde

(30) Priorität: 08.02.1992 DE 4203640
(43) Veröffentlichungstag der Anmeldung: 18.08.1993
(73) Patentinhaber: HOECHST AKTIENGESELLSCHAFT, 65926 Frankfurt am Main (DE)
(72) Erfinder: Rewitzer, Siegfried, W-8429 Ihrlerstein (DE)

(56) Entgegenhaltungen:
- EP-A- 0 305 057
- DE-A- 3 311 190
- FR-A- 2 030 230
- FR-A- 2 204 715
- FR-A- 2 384 870
- US-A- 4 569 264

## Beschreibung

Die vorliegende Erfindung betrifft eine verbesserte Vorrichtung zum kontinuierlichen Zerschneiden von band- oder strangförmigem Gut, insbesondere von Chemiefaserkabeln und ein verbessertes Verfahren zum Zerschneiden dieses band- oder strangförmigem Gutes.

Verfahren und Vorrichtungen zum kontinuierlichen Zerschneiden von band- oder strangförmigem Gut sind an sich bekannt.

Aus der EP-A-305,057 ist eine Schneidevorrichtung für Faserkabel bekannt. Diese Vorrichtung enthält einen Messerkorb mit Schneidmessern und eine Andruckrolle, die die Fasern gegen die Schneidmesser drückt. Diese Vorrichtung ist dadurch gekennzeichnet, daß sie ein Mittel enthält, mit der die Winkelposition des Schneidrades in Bezug auf die Andruckrolle festgestellt werden kann, daß sie ein Mittel enthält, mit dem der durch die Andruckrolle auf die Schneidmesser ausgeübte Anpressdruck festgestellt werden kann, und daß sie ein Mittel enthält, mit dem die Qualität der Schneidmesser in Abhängigkeit von der Winkelposition des Schneidrades und des auf die Schneidmesser ausgeübten Druckes festgestellt werden kann. Mit der bekannten Vorrichtung ist es also möglich, die Qualität der Schneidmesser während des Betriebes und somit die Qualität des geschnittenen Materials zu überwachen.

In der DE-A-3,311,190 wird eine Vorrichtung zum Zerschneiden von band- oder strangförmigem Gut beschrieben, die einen Messerkorb mit zwei achsrecht übereinander mit etwa Messerlängenabstand voneinander angeordneten Messerstützscheiben umfaßt, zwischen denen in dem gewünschten Stapel entsprechenden Abstand eine Vielzahl von radial nach außen gerichteten Messern gehalten sind, und dem außerhalb mit Abstand mindestens eine Anpreßrolle zur Erzielung eines radial einwärts wirkenden Schneidedruckes auf das aufgewickelte Faserkabel zugeordnet ist. Die bekannte Vorrichtung ist dadurch gekennzeichnet, daß einem Messerkorb mehr als nur eine Anpreßrolle zugeordnet ist. Mit der vorbekannten Vorrichtung ist ein großer Ausstoß an geschnittenem Material erhältlich, ohne daß dadurch eine größere Belastung der Schneidmesser die Folge ist.

Aus der DE-AS-2,720,918 ist ein Verfahren und eine Vorrichtung zur Schnittüberwachung einer Stapelfaserschneidemaschine bekannt, bei welcher die Schneidfähigkeit jeder einzelnen Schneidklinge festgestellt wird und bei zu hohen oder zu niedrigen Drucken ein Signal erzeugt wird, das dazu benutzt werden kann, die Stapelfaserschneidemaschine abzustellen. Die beschriebene Vorrichtung beinhaltet zwei Meßelemente, mit denen die Position der Schneidmesser und die Auslenkung einer Andruckrolle festgestellt wird. Eine gezielte Steuerung der Andruckkraft während der Schneidevorganges wird nicht vorgeschlagen.

Ferner ist aus der DE-AS-2,144,104 ein Verfahren und eine Vorrichtung zum Zerschneiden von Spinnkabeln bekannt, bei denen eine Federkraft zum Andrücken einer Andruckwalze an das Spinnkabel ausgeübt wird, wobei die Andruckwalze während des Schneidevorganges gegen den Federdruck bewegt wird und die Vorrichtung beim Erreichen eines maximal zulässigen Grenzwertes der Andruckkraft abgeschaltet wird. Eine gezielte Überwachung des Abstandes zwischen Schneidmesser und Andruckwalze sowie ein Nachregeln dieses Abstandes währende des Schneidevorganges ist dieser Publikation nicht zu entnehmen.

Beim Betrieb dieser vorbekannten Vorrichtungen hat es sich allerdings gezeigt, daß beim kontinuierlichen Schneiden von band- oder strangförmigem Gut Probleme auftreten können, die mit diesen Vorrichtungen nicht völlig zufriedenstellend gelöst werden können. So kann sich beispielsweise die Schneidleistung der Vorrichtung und die Qualität des geschnittenen Gutes infolge der Abnutzung der Messerschneiden während des kontinuierlichen Betriebes ändern. Auch kann es im Einzelfall erforderlich werden, die Andruckkraft an die Eigenschaften des zu zerschneidenden Gutes, wie Fasertype, Präparation oder Feuchtigkeit, anzupassen; es wäre also wünschenswert, wenn man den Andruck durch die Anpreßrolle auf einfache Art und Weise an geänderte Schneidebedingungen anpassen könnte. Ferner kommt es während des kontinuierlichen Schneidebetriebes vor, daß das zu schneidende Gut Fehlstellen, wie Knoten oder Dickstellen aufweist. Solche Fehlstellen können zu einer kurz- oder längerfristigen Belastung der Schneidmesser führen, wobei unter Umständen Messerbrüche auftreten können. Solche Messerbrüche können dazu führen, daß die Messer aus der Halterung herausfallen und an der betreffenden Stelle kein Schneiden mehr stattfindet, wodurch im Resultat überlange Fasern erzeugt werden. Ferner kann das Wickelgut im kontinuierlichen Betrieb nach einem Messerbruch, bei dem das Messer nicht aus der Halterung herausfällt, sich auf der Schneidevorrichtung aufhäufen.

Ferner ist beim Betrieb solcher Vorrichtungen, insbesondere bei der Herstellung von Kurzschnittfasern, zu berücksichtigen, daß die Anpreßrollen neben dem Schneiddruck einen zusätzlichen Druck aufbringen müssen, mit dem der Weitertransport der geschnittenen Stapel entlang der Messer in das Innere des Schneidrades bewerkstelligt wird. Zu Beginn des Schneidevorganges bei scharfen Messern ist der für den eigentlichen Schneidevorgang aufzuwendende Anteil des Andruckes im Vergleich zu dem Anteil des für den Weitertransport der geschnittenen Stapel entlang der Messer aufzuwendenden Anteil des Andruckes relativ gering. Im Verlaufe des Schneidevorganges stumpfen die Messer ab, und der Anteil des Schneidedruckes kann ein Vielfaches des für den Weitertransport der geschnittenen Stapel entlang der Messer aufzuwendenden Anteil des Andruckes betragen. In der Praxis werden daher diese bekannten Vorrichtungen zweckmäßigerweise so betrieben, daß zu Beginn des Schneidevorganges die Anpreßrollen so weit an das Schneidrad angenähert werden, daß diese auf dem jeweiligen Anschlag aufliegen und der Anpreßdruck wird so hoch eingestellt, daß die Position der Anpreßrollen während des gesamten Schneidvorganges praktisch unverändert bleibt.

Ausgehend von den Verfahren und Vorrichtungen der anfangs genannten Art liegt der Erfindung die Aufgabe zugrunde, ein verbessertes Verfahren und eine verbesserte Vorrichtung zur Verfügung zu stellen, mit der es auf einfache Art und Weise möglich ist, die Qualität der Schneidemesser zu kontrollieren, die Qualität des geschnittenen Gutes über einen möglichst langen Zeitraum konstant zu halten, die Standzeit der Schneidmesser zu vergrößern, die Schneidebedingungen in einfacher Art und Weise an die unterschiedlichen Materialien anzupassen und die Probleme beim Auftreten von Fehlstellen im Schneidgut möglichst gering zu halten.

Ausgehend von der Vorrichtung bzw. dem Verfahren gemäß DE-A-3 311 190 wird diese Aufgabe durch die Merkmale des kennzeichenden Teils des Anspruchs 1 bzw. 19 gelöst.

Der Erfindung liegt die Erkenntnis zugrunde, daß sich besondere Vorteile beim Zerschneiden eines solchen Gutes ergeben, wenn die Anpreßrolle pendelnd aufgehängt ist und wenn sich diese im Normalbetrieb in einem möglichst konstanten Abstand zum Schneidrad befindet. Die Konstanz des Abstandes ist erwünscht, da bei Variation dieses Abstandes sich das bereits auf dem Schneidrad aufgewickelte Material senkrecht zur Schneidrichtung verschieben kann, so daß Querkräfte auftreten können, welche nach Möglichkeit vermieden werden sollten. Die pendelnde Aufhängung ist erwünscht, da sie einen schonenderen Schneidevorgang zuläßt, insbesondere bei Schneidevorrichtungen mit mehreren Anpreßrollen.

Die erfindungsgemäße Vorrichtung zeichnet sich insbesondere dadurch aus, daß die auf das Schneidgut wirkende Kraft in Abhängigkeit der Messergüte bei möglichst konstantem Abstand der Messer zum Anpreßrad auf einfache Weise verändert werden kann und daß Mittel vorgesehen sind, mit denen auf möglichst einfache Art und Weise bei Messerbruch oder sonstigen Unregelmäßigkeiten eine Fehlermeldung dem Bedienpersonal angezeigt wird und/oder die Vorrichtung angehalten wird.

Gelöst wird diese Aufgabe mit einer Vorrichtung zum kontinuierlichen Zerschneiden von band- oder strangförmigem Gut, insbesondere von Chemiefaserkabeln, umfassend
a) ein Schneidrad (1) das eine Vielzahl von kreisförmig in einer Messerhalterung (2) angeordneten Schneidmessern (3) aufweist, welche jeweils in einem vorbestimmten dem gewünschten Stapel entsprechenden Abstand angeordnet sind,
b) mindestens eine Anpressrolle (4) zur Erzielung eines auf die Schneidmesser (3) einwirkenden Schneidedruckes auf das aufgewickelte band- oder strangförmige Gut,
c) eine Öffnungs- und Schließvorrichtung (5), mit der die Anpreßrolle (4) um einen vorbestimmten Abstand von dem Schneidrad (1) wegbewegt oder auf das Schneidrad (1) hinbewegt werden kann,
d) ein Stellglied (6), mit dem ein vorgegebener Abstand zwischen der Anpreßrolle (4) und dem dieser Anpressrolle (4) nächstkommenden Schneidmesser (3) eingestellt werden kann,
e) ein Dämpfungsglied (7), mit dem in Zusammenwirken mit dem Stellglied (6) der von der Anpressrolle (4) auf das auf den Messern (3) aufliegende band- oder strangförmige Gut ausgeübte Anpreßdruck so eingestellt werden kann, so daß die Schneidleistung der Vorrichtung innerhalb eines vorgegebenen Intervalles von Anpressdrucken praktisch unverändert bleibt, und
f) eine Abstandsmessvorrichtung (8), mit der der Abstand zwischen der Anpreßrolle (4) und dem der Anpressrolle (4) nächstkommenden Schneidmesser (3) überwacht werden kann.

Die erfindungsgemäße Vorrichtungen kann die Öffnungs- und Schließvorrichtung (5), das Stellglied (6) und das Dämpfungsglied (7) jweils als separate Bauteile enthalten. Diese Bauteile können jedoch auch teilweise oder vollständig in einem Bauteil zusammengefaßt werden.

Das Schneidrad (1) bei der erfindungsgemäßen Vorrichtung kann auf alle bekannten Arten ausgestaltet sein. So können die Schneiden der Messer in Richtung der Drehachse des Schneidrades zeigen. Schneidräder dieses Typs sind z.B. in der DE-A-2,720,918 offenbart.

Bevorzugt ist der Messerkorb der erfindungsgemäßen Vorrichtung so ausgestaltet, wie in der DE-A-3,311,190 beschrieben. Es handelt sich dabei also um Schneidrad (1), das aus einem Messerkorb (2) mit zwei achsrecht übereinander mit etwa Messerlängenabstand voneinander angeordneten Messerstützscheiben besteht, zwischen denen in dem gewünschten Stapel entsprechenden Abstand eine Vielzahl von radial nach außen gerichteten Messern (3) gehalten sind.

Als Anpressrolle zur Erzielung eines in Richtung auf die Messerschneiden wirkenden Schneidedruckes auf das aufgewickelte Faserkabel können hierfür übliche Vorrichtungen eingesetzt werden, wie beispielsweise in der DE-A-3,311,190 beschrieben. Es ist möglich die erfindungsgemäße Vorrichtung mit nur einer Anpreßrolle auszustatten. Es sind aber auch mehrere Anpreßrollen möglich.

Als Öffnungs- und Schließvorrichtung (5) kann jede für diesen Zweck geeignete Vorrichtung eingesetzt werden. Dabei handelt es sich üblicherweise um Bewegungseinrichtungen, mit deren Hilfe Maschinenteile über größere Abstände im cm- oder dm-Bereich zum Umrüsten oder der Wartung der Schneidevorrichtung bewegt werden können. Beispiele dafür sind mechanisch, hydraulisch, pneumatisch oder elektromechanisch angetriebene Vorrichtungen.

Die erfindungsgemäße Vorrichtung enthält mindestens ein, vorzugsweise ein Stellglied (6), mit dem ein vorgegebener Abstand zwischen der Anpreßrolle (4) und dem Schneidrad (1) eingestellt werden kann. Mit diesem Stellglied (6) wird zu Betriebsbeginn ein Anfangszustand der Schneidevorrichtung definiert und während des Betriebes dient dieses Stellglied dazu, den während des Betriebes sich ändernden Abstand auf den ursprünglich vorgegebenen Wert wieder einzustellen. Als Stellglied (6) kann jede für diesen Zweck geeignete Vorrichtung eingesetzt werden. Dabei handelt es sich üblicherweise um Bewegungseinrichtungen, mit deren Hilfe Maschinenteile über geringere Abstände im mm-Bereich oder darunter bewegt werden können. Beispiele dafür sind - wie im Falle der Öffnungs- und Schließvorrichtung - entsprechend angepaßte mechanisch, hydraulisch, pneumatisch oder elektromechanisch angetriebene Vorrichtungen.

Als Dämpfungsglied (7) kann jede für diesen Zweck geeignete Vorrichtung eingesetzt werden. Bei dem Dämpfungsglied (7) handelt es sich um ein schwingungsfähiges mechanisches System; dieses ist durch eine Kraft-Dehnungscharakteristik gekennzeichnet. Bei diesem Bauteil kann es sich beispielsweise um eine Feder oder um ein Federpaket handeln oder auch um jede andere Vorrichtung, mit der eine einer Feder entsprechende Kraft-Dehnungscharakteristik vorgegeben werden kann, beispielsweise ein computergesteuertes mechanisches oder elektromechanisches Bauteil, mit der eine gewünschte Kraft-Dehnungs-Kennlinie eingestellt werden kann.

Als Dämpfungsglied (7) verwendet man vorzugsweise Federn oder Federpakete, beispielsweise Spiral-, Blatt- oder Tellerfedern. Es kann sich dabei um Zug- oder insbesondere um Druckfedern handeln. Ganz besonders bevorzugt verwendet man Tellerfedern, da sich mit diesen auf einfache Art und Weise Kratt-Dehnungscharakteristiken unterschiedlichster Steilheit erzeugen lassen.

Neben der Einstellung des Anpreßdruck auf das auf den Messern (3) aufliegende band- oder strangförmige Gut dient das Dämpfungsglied zusätzlich zur wirkungsvollen Abschwächung von Kraftstößen der Anpreßrolle (4), die beim Durchlaufen einer Fehlstelle durch den Engpaß zwischen Schneidevorrichtung und Anpreßrolle ausgelöst werden.

Als Abstandsmessvorrichtung (8) mit der der Abstand zwischen der Anpreßrolle und der Schneidevorrichtung überwacht werden kann, läßt sich jede für diesen Zweck geeignete Vorrichtung einsetzen. Mit dieser Abstandsmessvorrichtung (8) kann entweder eine direkte Messung vorgenommen werden oder es wird vorzugsweise eine indirekte Messung vorgenommen, mit der auf den Abstand rückgeschlossen werden kann. Die indirekte Messung ist bevorzugt, da die Position der Abstandsmessvorrichtung in der Schneidevorrichtung in diesem Falle frei gewählt werden kann.
Bei der Abstandsmessvorrichtung kann es sich beispielsweise um eine Strichmarkierung handeln, die auf irgendeinem sich während des Betriebes der Schneidevorrichtung in seiner Länge ändernden Bauteil angebracht ist und die mit einer ortsfesten Stelle, beispielsweise einer Stelle des Gehäuses, verglichen wird.

Es kann sich aber auch um jede andere für diesen Zweck geeignete Vorrichtung handeln. Beispiele dafür sind Tauchspulen, Induktionsspulen, Wegaufnehmen, Dehnungsmeßstreifen, Ultraschall- oder Laserlicht-Abstandsmessvorrichtungen.

Bei mehreren Andruckrolle genügt es im allgemeinen, wenn nur eine Abstandsmessung vorgenommen wird.

Vorzugsweise ist die erfindungsgemäße Vorrichtung mit zwei Anpreßrollen ausgestattet, die insbesondere im Winkel von etwa 120 bis etwa 270° voneinander, bezogen auf den Durchmesser des Schneidrads, angeordnet sind. Ganz besonders bevorzugt sind zwei Anpressrollen (2) vorgesehen, die etwa gegenüberliegend angeordnet sind.

Besonders bevorzugte Ausgestaltungen der erfindungsgemäßen Vorrichtung sind in den Unteransprüchen 2 bis 16 dargestellt.

Der auf das auf den Messern aufliegende band- oder strangförmige Gut ausgeübte Anpreßdruck, wird hauptsächlich durch die Anpreßrolle aufgebracht. Dieser Anpreßdruck wird bei Betriebsbeginn unter anderem durch die Wahl des vorgegebenen Abstandes zwischen der Anpreßrolle und der Schneidevorrichtung eingestellt. Während des kontinuierlichen Schneidebetriebes wickelt sich das zu zerschneidende Gut um oder auf den Messerkorb und wird durch die Engstelle zwischen der Anpreßrolle und der Schneidevorrichtung transportiert. Dadurch baut sich eine Schneidkraft auf und die Innenlage des zu zerschneidenden Gutes wird durch die Messerkanten zerschnitten und durch die Zwischenräume der Messer aus dem Schneidrad abtransportiert. Infolge der Abnutzung der Messerkanten während des Betriebes nimmt die Schneidegeschwindigkeit ab und die Menge des auf der Schneidvorrichtung aufgewickelten Materials nimmt zu. Infolge dessen vergrößert sich der Abstand zwischen Anpreßrolle und Schneidevorrichtung. Die erfindungsgemäße Vorrichtung sieht ein Dämpfungsglied vor, mit dem in Zusammenwirken mit dem Stellglied der von der Anpressrolle auf das auf den Messern aufliegende band- oder strangförmige Gut ausgeübte Anpreßdruck eingestellt werden kann, so daß die Schneidleistung der Vorrichtung innerhalb eines vorgegebenen Intervalles von Anpreßdrucken praktisch unverändert bleibt.

Die Erfindung betrifft auch ein Verfahren zum kontinuierlichen Zerschneiden von band- oder strangförmigem Gut, insbesondere von Chemiefaserkabeln, bei dem das zu zerschneidende Gut an ein Schneidrad (1) das eine Vielzahl von kreisförmig in einer Messerhalterung (2) angeordneten Schneidmessern (3) aufweist, welche jeweils in einem vorbestimmten dem gewünschten Stapel entsprechenden Abstand angeordnet sind, herangeführt und durch eine in Richtung zwischen Gut und Schneidkanten der Schneidmesser (3) wirkende Kraft geschnitten wird, wozu aus dem zu zerschneidenden Gut fortwährend ein Wickel mit aufeinanderliegenden Windungslagen in der Weise gebildet wird, daß das der Messerwalze jeweils neu zulaufende Gut die am weitesten von den Schneidkanten weg liegende Windungslage des Wickels bildet, und daß fortwährend die direkt auf den Schneidkanten aufliegende Windungslage durch die Schneidkanten der Schneidmesser zerschnitten wird, wobei die zwischen Gut und Schneidkanten der Schneidmesser (3) wirkende Kraft hauptsächlich mittels einer auf die am weitesten von den Schneidkanten weg liegende Windungslage des Wickels einwirkende Anpreßrolle (4) erzeugt wird, umfassend die Schritte:
i) Einstellen eines vorbestimmten Abstandes zwischen der Anpreßrolle (4) und den Schneidkanten der Schneidmesser (3) mit Hilfe eines Stellgliedes (6), wobei dieser Abstand so zu wählen ist, daß die Anpreßrolle (4) gegenüber dem Schneidrad (1) pendeln kann,
ii) Überwachung besagten vorbestimmten Abstandes mit Hilfe einer Abstandsmessvorrichtung (8), und
iii) Einstellen des von der Anpreßrolle (4) auf das auf den Messern (3) aufliegende band- oder strangförmige Gut ausgeübten Schneiddruckes durch ein mit dem Stellglied (6) zusammenwirkendes Dämpfungsglied (7) in einer solchen Weise, daß die Schneidleistung der Vorrichtung innerhalb eines vorgegebenen Intervalles von Anpreßdrucken praktisch unverändert bleibt.

Besondere Ausgestaltungen des erfindungsgemäßen Verfahrens sind in den Unteransprüchen 18 bis 20 dargestellt.

Die erfindungsgemäße Vorrichtung und das erfindungsgemäße Verfahren werden anhand der folgenden Figuren 1 bis 7 beispielhaft beschrieben.

Fig. 1 zeigt eine Ausführungsform der erfindungsgemäßen Vorrichtung mit einer Anpreßrolle in Aufsicht.

Fig. 2 zeigt eine weitere Ausführungsform der erfindungsgemäßen Vorrichtung in Aufsicht, bei der das Dämpfungsglied in besonderer Weise ausgestaltet ist.

Fig. 3 und 4 zeigen jeweils eine Ausführungsform der erfindungsgemäßen Vorrichtung mit zwei Anpreßrollen in Aufsicht.

Fig. 5 zeigt eine bevorzugte Ausführungsform der erfindungsgemäßen Vorrichtung mit zwei Anpreßrollen in Aufsicht, bei der der Abstand zwischen dem Schneidrad und den Anpressrollen über eine Regelungsstrecke konstant gehalten werden kann.

Fig. 6 zeigt eine weitere bevorzugte Ausführungsform der erfindungsgemäßen Vorrichtung mit vier Anpreßrollen in Aufsicht.

Fig. 7 zeigt ebenfalls eine bevorzugte Ausführungsform der erfindungsgemäßen Vorrichtung, bei der Öffnungs- und Schließvorrichtung, Stellglied und Dämpfungsglied in einer Vorrichtung realisiert sind.

Die Vorrichtung gemäß Fig. 1 enthält ein Schneidrad (1), das aus zwei achsrecht übereinander mit etwa Messerlängenabstand voneinander angeordneten Messerstützscheiben (2) (hier nur skizzenhaft dargestellt) besteht, zwischen denen in dem gewünschten Stapel entsprechenden Abstand eine Vielzahl von radial nach außen gerichteten Messern (3) gehalten sind. Das Schneidrad (1) ist über die Drehachse (12) mit dem Gehäuse (13) verbunden. Auf das Schneidrad (1) ist das zu zerschneidende Faserkabel spiralförmig aufgewickelt. Während die innerste Lage unmittelbar auf den Schneiden der Messer (3) aufliegt, drückt auf die äußerste Lage zunächst die Anpreßrolle (4), die ortsfest gegenüber dem sich drehenden Schneidrad (1) mit im wesentlichen konstantem Abstand zu der Achse des Schneidrades angeordnet ist. Durch das mit Spannung auf das Schneidrad aufgewickelte Kabel wirkt im Bereich der Anpreßrolle (4) auf jedes der einzelnen darunter angeordneten Messer ein radial einwärts gerichteter Schneiddruck, der die Fasern der innersten Lage an den Schneiden der Messer zerteilt. Die entstandenen Stapel werden durch die nachfolgenden Fasern weiter radial einwärts in das Schneidrad (1) geschoben und dann lotrecht nach unten abtransportiert.

Die Anpreßrolle (4) wird durch den über ein Gelenk (11) mit dem Gehäuse (13) befestigten Hebelarm (10) gehalten, der mit der Achse (15) der Anpreßrolle (4) verbunden ist. Dieser Hebelarm (10) ist seinerseits gelenkig mit einem Gestänge (9) verbunden, über welches die Öffnungs- und Schließvorrichtung (5), das Stellglied (6) und das Dämpfungsglied (7) auf den Hebelarm (10) einwirken. Das Gestänge (9) ist mit seinem anderen Ende gelenkig mit dem Gehäuse (13) verbunden. Der Hebelarm (10) enthält in dieser Ausführungsform weiterhin eine Abstandsmessvorrichtung (8), mit welcher der Abstand zwischen der Anpreßrolle (4) und dem Schneidrad (1) überwacht werden kann. Dies erfolgt bei der gezeigten Vorrichtung über eine indirekte Messung des Abstands zwischen der Abstandmessvorrichtung (8) und dem Anschlag (14), welcher seinerseits am Gehäuse (13) befestigt ist. Der Anschlag (14) dient dazu, einen direkten Kontakt der Anpreßrolle (4) mit den Schneidkanten der Schneidmesser (3) zu verhindern. Die Länge des Gestänges (9) ist durch die Öffnungs- und Schließvorrichtung (5), das Stellglied (6) und das Dämpfungsglied (7) veränderbar. Dabei dient die Öffnungs- und Schließvorrichtung (5) zum Abrücken der Anpreßrolle (4) vom Schneidrad (1) um beispielsweise bei Betriebsunterbrechungen einen Messerwechsel vornehmen zu können. Das Stellglied (6) und das Dämpfungsglied (7) dienen insbesondere zum Aufrechterhalten möglichst konstanter Betriebsbedingungen während des Schneidevorganges.

Durch das Stellglied (6) kann zu Beginn des Schneidevorganges eine bestimmte Länge des Gestänges (9) und somit ein vorgegebener Abstand zwischen Andruckrolle (4) und Schneidrad (1) (z.B. der Außenkante des der Andruckrolle nächstliegenden Messers) eingestellt werden. Bei dem Stellglied kann es sich um eine mechanisch, pneumatisch, hydraulisch oder elektromechanisch betriebene Vorrichtung handeln, beispielsweise um eine Schraubverbindung, mit der die Länge des Gestänges (9) variiert werden kann.

Durch das Dämpfungsglied (7) wird - bei vorgegebenem Abstand zwischen Anpreßrolle (4) und Schneidrad (1) in Abhängigkeit von der Länge des Gestänges (9) - der Andruck der Anpreßrolle (4) auf das auf das Schneidrad aufgewickelte Kabel geregelt. Das Dämpfungsglied (7) ist daher durch eine Kraft-Dehnungscharakteristik gekennzeichnet. Dabei kann es sich beispielsweise um eine Feder oder um ein Faderpaket handeln oder auch um jede andere Vorrichtung, mit der eine einer Feder entsprechende Kraft-Dehnungscharakteristik vorgegeben werden kann, beispielsweise eine Computersteuerung, mit der eine gewünschte Kraft-Dehnungs-Kennlinie eingestellt werden kann.

Bei der Abstandsmessvorrichtung (8) kann es sich beispielsweise um eine Strichmarkierung auf dem Gestänge (9) handeln, deren Lage mit einem ortsfesten Punkt des Gehäuses (13) verglichen wird und somit Rückschlüsse über die Längenänderung des Gestänges (9) zuläßt. Es kann sich aber auch um jede andere Vorrichtung handeln, mit der die Längenänderung des Gestänges (9) und somit der Abstand zwischen Anpreßrolle (4) und Schneidrad (1) überprüft werden kann.

Zu Beginn des Schneidvorganges wird mit Hilfe des Stellgliedes (6) eine Grundeinstellung durch eine bestimmte Länge des Gestänges (9) eingestellt, somit ein bestimmter Abstand zwischen Anpreßrolle (4) und Schneidrad (1) vorgegeben und das Dämpfungsglied (7) vorspannt. Dieser Abstand wird mittels der Abstandsmessvorrichtung (8) überprüft. Welcher Abstand zwischen Anpreßrolle (4) und Schneidrad (1) im Einzelfall einzustellen ist, kann vom Fachmann mit Hilfe von Vorversuchen ermittelt werden. Dieser Abstand wird unter anderem abhängig sein vom zu zerschneidenen Gut, von der Güte der Messer zu Beginn des Schneidevorganges und vom Verlauf der Kraft-Dehnungscharakteristik des Dämpfungsgliedes (7). Ist der gewünschte Abstand eingestellt, so wird die Vorrichtung in Betrieb gesetzt, indem das zu zerschneidende Gut auf den Messerkorb aufgewickelt wird. Sobald sich durch Einwirkung der Anpreßrolle (4) auf die Außenlagen des Wickels ein genügender Anpreßdruck aufgebaut hat, beginnt der Schneidevorgang. Durch den fortlaufenden Betrieb der Vorrichtung nutzen sich die Schneiden der Messer ab. Infolgedessen vergrößert sich die Dicke des Wickels und somit der Abstand zwischen Anpreßrolle (4) und Schneidrad (1). Damit vergrößert sich auch die Länge des Gestänges (9). Dieses ist nur über eine Längenänderung des Dämpfungsgliedes (7) möglich, wodurch sich die vom Gestänge (9) auf den Hebelarm (10) ausgeübte Kraft vergrößert und somit sich auch der durch die Anpreßrolle (4) ausgeübte Anpreßdruck vergrößert.

Die Längenänderung des Gestänges (9) wird durch die Abstandsmessvorrichtung (8) angezeigt und durch Betätigen des Stellgliedes (6) rückgängig gemacht. Dadurch wird die durch das Dämpfungsglied (7) über das Gestänge (9) auf den Hebelarm (10) ausgeübte Kraft nochmals vergrößert und somit auch der durch die Anpreßrolle (4) ausgeübte Anpreßdruck. Es ist nunmehr ein neuer stationärer Betriebszustand erreicht worden, der sich durch einen im Vergleich zu den Anfangsbedingungen vergrößerten Anpreßdruck und einen praktisch gleichen Abstand zwischen Anpreßrolle (4) und Schneidrad (1) auszeichnet. Infolge des erhöhten Anpreßdruckes wird die abnehmende Schneidegeschwindigkeit der sich während des Betriebes abnutzenden Messer kompensiert. Der beschriebene Anpassungsvorgang kann während des Betriebes mehrfach durchgeführt werden und, insbesondere übergangslos geregelt werden, wobei die Schneidgeschwindigkeit der Vorrichtung innerhalb eines vorgegebenen Intervalles von Anpressdrucken praktisch unverändert gehalten werden kann. Somit läßt sich die Standzeit der Messer beträchtlich vergrößern.

Mit der erfindungsgemäßen Vorrichtung lassen sich aber nicht nur beim normalen Schneidebetrieb Vorteile erhalten, sondern auch beim Auftreten von Fehlstellen im zu zerscheidenden Gut läßt sich der Betrieb im allgemeinen mit weniger Risiken durchführen. Fehlstellen, wie Dickstellen oder Knoten können bei herkömmlichen Schneidevorrichtungen zu Messerbrücken führen, da im Bereich solcher Fehlstellen üblicherweise hohe Anpreßdrucke auf die Messer ausgeübt werden. Durchläuft hingegen bei der erfindungsgemäßen Vorrichtung eine solche auf die Schneidevorrichtung aufgewickelte Fehlstelle den Engpaß zwischen Anpreßrolle und Schneidevorrichtung, so wird die Länge des Gestänges (9) unmittelbar vergrößert und gleichzeitig vergrößert sich der Anpreßdruck infolge der Verlängerung des Dämpfungsgliedes (7). Diese Erhöhung des Anpreßdruckes ist aber nicht so groß wie in üblichen Schneidevorrichtungen, die keine kurzzeitige Variation des Abstandes zwischen Anpreßrolle (4) und Schneidrad (1) gestatten. Das Risiko des Messerbruches kann also mit der erfindungsgemäßen Vorrichtung verringert werden. Außerdem ist die Variation des Anpreßdruckes mit sich ändernder Länge des Gestänges (9) durch die Wahl der Steilheit der Kraft-Dehnungscharakteristik des Dämpfungsgliedes (7) in weiten Bereichen einstellbar, so daß auch durch diese Maßnahme das Risiko eines Messerbruches verringert werden kann.

Die Vorrichtung gemäß Fig. 2 ist ähnlich wie die Vorrichtung gemäß Fig. 1 aufgebaut. Auch hier sind Schneidrad (1), Anpreßrolle (4), Öffnungs- und Schließvorrichtung (5), Stellglied (6), Abstandsmessvorrichtung (8) und Gestänge (9) vorgesehen, während anstelle des Hebelarms (10) in Fig. 1 im vorliegenden Fall ein Hebelarm (16) vorgesehen ist. Gestänge (9) und Hebelarm (16) sind mit dem Gehäuse (13) und auch untereinander so verbunden wie bei der Vorrichtung gemäß Fig. 1 ausgeführt. In Abänderung zur Vorrichtung gemäß Fig. 1 ist hier jedoch das Dämpfungsglied (7) nicht im Gestänge (9) eingebaut sondern der Hebelarm (16) wirkt gleichzeitig als Dämpfungsglied (7). Dies kann beispielsweise dadurch erreicht werden, daß der Hebelarm (16) als elastisches Glied, z.B. als Blattfeder ausgeführt ist. Ansonsten ist die Wirkungs- und Betriebsweise genauso wie bei der Vorrichtung gemäß Fig. 1.

Bei der Vorrichtung gemäß Fig. 3 handelt es sich um eine bevorzugte Ausführungsform mit zwei Anpreßrollen (4). Der Aufbau entspricht im wesentlichen dem Aufbau der Vorrichtung gemäß Fig. 1. Es sind ein Schneiderad (1), zwei Anpreßrollen (4), eine Öffnungs- und Schließvorrichtung (5), ein Stellglied (6), ein Dämpfungsglied (7), eine Abstandsmessvorrichtung (8), ein Gestänge (9), zwei Hebelarme (10) und zwei Anschläge (14) vorgesehen. Die Hebelarme (10) sind jeweils auf der einen Seite am Gehäuse (13) gelenkig befestigt. Auf der jeweils anderen Seite sind die Hebelarme (7) mit dem Gestänge (9) gelenkig verbunden, so daß sich eine Doppelarmwippe ausbildet. Die Abstandsmessung erfolgt bei der gezeigten Vorrichtung durch Messung des Abstands zwischen Abstandsmessvorrichtung (8) und einer Markierung (18), die auf einem Stab (18a) angebracht ist. Der Stab (18a) ist gelenkig an einem Hebelarm (10) befestigt und ist an einem Ende frei beweglich zwischen beiden Hebelarmen (10) angebracht. In der gezeigten Ausführungsform liegt er in der Nähe seines anderen Endes auf einem Anschlag (17) auf dem zweiten Hebelarm (10) auf, so daß er bei Änderungen des Abstandes zwischen den beiden Hebelarmen (10) an einem Ende frei beweglich ist.

Ein besonderer Vorteil dieser Konstruktion ist darin zu sehen, daß beim Durchgang von Fehlstellen des zu zerschneidenden Gutes durch die Engstelle zwischen einer Anpreßrolle und der Schneidvorrichtung die plötzliche Auslenkung dieser Anpreßrolle zum Teil durch eine gegenläufige Bewegung der zweiten Anpreßrolle kompensiert wird. Dadurch wird das Risiko eines Messerbruches weiter vermindert.

Die Vorrichtung gemäß Fig. 4 entspricht im wesentlichen der Vorrichtung gemäß Fig. 3. Hier sind lediglich die Hebelarme (10) jeweils mittig am Gehäuse (13) befestigt und die Anpreßrollen (4) sind jeweils am Ende eines Hebelarmes (10) angebracht.

Eine ganz besonders bevorzugte Ausführungsform der erfindungsgemäßen Schneidevorrichtung ist in Fig. 5 dargestellt. Dabei handelt es sich im Prinzip um die Konstruktion mit zwei Anpreßrollen (4) gemäß Fig. 3. Es sind ein Schneidrad (1), zwei Anpreßrollen (4), eine Öffnungs- und Schließvorrichtung (5), ein Stellglied (6), ein Dämpfungsglied (7), eine Abstandsmessvorrichtung (8), ein Gestänge (9) und zwei Hebelarme (10) vorgesehen. Die Abstandsmessvorrichtung (8) ist in dieser Ausführungsform am Gehäuse (13) angebracht und wirkt über eine Regelstrecke (21) und einen Servomotor (20) auf das Stellglied (6) zurück. Mit Hilfe dieser Anordung wird die Position des einen Endes des Gestänges (9) während des Betriebes der Vorrichtung praktisch immer konstant gehalten. Ferner ist in dieser Ausführungsform der Vorrichtung ein Zug- oder Drucksensor (19) vorgesehen, mit der Anpreßdruck zwischen Anpreßrolle (4) und Schneidrad (1) direkt gemessen werden kann. Im vorliegenden Falle ist dieser Drucksensor direkt am Dämpfungsglied (7) angebracht. Er kann aber auch an jeder anderen Stelle am Gestänge (9) angebracht sein. Der Zug- oder Drucksensor (19) ist vorteilhafterweise mit einer Abschaltvorrichtung (nicht dargestellt) gekoppelt, mit der die Vorrichtung beim Erreichen eines vorbestimmten Endwertes des Anpreßdruckes (im stationären Betrieb oder beim Durchlauf einer Fehlstelle) automatisch abgeschaltet wird. Ferner sind in Fig. 5 noch zwei Anschläge (14) dargestellt, mit denen verhindert werden soll, daß ein Minimalabstand zwischen Anpreßrollen (4) und Schneidrad (1) unterschritten wird. Anstelle des Zug- oder Drucksensors (19) kann die automatische Abschaltung auch durch einen Endschalter vorgenommen werden, der durch das Dämpfungsglied (7) betätigt wird.

In Fig. 6 ist eine weitere bevorzugte Ausführungsform der erfindungsgemäßen Schneidevorrichtung dargestellt. Dabei handelt es sich im Prinzip um eine Konstruktion gemäß Fig. 3. In dieser Variante sind jedoch vier Anpreßrollen (4) vorgesehen, die jeweils paarweise gekoppelt sind. In der Vorrichtung nach Fig. 6 sind ein Schneidrad (1), vier Anpreßrollen (4), eine Öffnungs- und Schließvorrichtung (5), ein Stellglied (6), ein Dämpfungsglied (7), eine Abstandsmessvorrichtung (8), ein Gestänge (9) und zwei Hebelarme (10) vorgesehen. Die Abstandsmessvorrichtung (8) ist in dieser Ausführungsform an einem der Hebelarme (10) angebracht und mißt den Abstand zwischen ihrer Position und einem Anschlag (14). Jeweils zwei der Anpreßrollen (4) sind über eine Halterung (22) gelenkig mit einem Hebelarm (10) verbunden. Die Verbindung erfolgt über die Achse (23). Diese Ausführungsform ist gegenüber der Konstruktion nach Abbildung 3 nochmals verbessert, indem beim Durchgang von Fehlstellen des zu zerschneidenden Gutes durch die Engstelle zwischen einer Anpreßrolle und der Schneidvorrichtung die plötzlich erforderlich werdende zusätzliche Schneidleistung auf mehrere Anpreßrollen verteilt wird. Dadurch wird das Risiko eines Messerbruches noch weiter vermindert. Ferner vergrößern sich die Standzeiten der Schneidmesser, da der Schneiddruck bei vorgegebener Schneidleistung abgesenkt werden kann, da ja pro Umdrehung an jeweils vier Stellen ein Schneiddruck auf das zu zerschneidende Gut ausgeübt wird.

In Fig. 7 ist eine Ausführungsform der erfindungsgemäßen Vorrichtung dargestellt, bei der Öffnungs- und Schließvorrichtung (5), Stellglied (6) und Dämpfungsglied (7) in einem Bauteil verwirklicht sind. Gezeigt ist eine Ausführungsform mit nur einer Anpreßrolle (4); es können aber selbstverständlich auch die Ausführungsformen mit zwei oder mehr Anpreßrollen (4) in dieser Weise ausgestaltet sein.

In der Vorrichtung nach Fig. 7 sind ein Schneidrad (1), eine Anpreßrolle (4), ein Gestänge (9) und ein Hebelarm (10) vorgesehen. Gestänge (9) und Hebelarm (10) sind gelenkig miteinander und jeweils mit dem Gehäuse (13) verbunden. Ein Anschlag (14) verhindert, daß die Anpreßrolle (4) auf die Schneidkanten der Schneidmesser (hier nicht dargestellt) auftrifft. Das Gestänge (9) enthält einen Pneumatikzylinder (24), dessen Zylinderkörper einen Teil des Gestänges (9) bildet und dessen Kolben (25) mit dem anderen Teil des Gestänges (9) verbunden ist. Der eine Innenraum des durch den Kolben (25) aufgeteilten Innenraums des Pneumatikzylinders (24) ist mit einer Rohrleitung (29) verbunden, die als Regelungsstrecke wirkt und über eine pneumatische Regeleinheit (27) mit einer Düse (28), deren Auslaßöffnung gegen den Hebel (10) gerichtet ist, und mit einer Zuleitung (26) in Verbindung steht.

Die Düse (28) zusammen mit pneumatischer Regeleinheit (27) und Pneumatikzylinder (24) wirken zusammen als Öffnungs- und Schließvorrichtung (5), Stellglied (6), Dämpfungsglied (7) und Abstandsmessvorrichtung (8). Im kontinuierlichen Schneidbetrieb ist ein vorgewählter Abstand zwischen Anpreßrolle (4) und Schneidrad (1) eingestellt. Durch die Zuleitung (26) wird durch ein Gas, z.B. durch Luft, ein bestimmter Druck in der pneumatischen Regeleinheit (27) für den Pneumatikzylinder (24) vorgegeben und ein Teil des Gases kann - je nach Abstand der Düse (28) vom Hebelarm (10) - durch die Düse (28) entweichen. Es stellt sich ein Gleichgewichtszustand ein, der durch eine bestimmte Stellung des Kolbens (25) im Zylinderkörper des Pneumatikzylinders gekennzeichnet ist. Kommt es jetzt infolge von Abnutzung der Schneidmesser oder infolge des Auftretens einer Dickstelle zwischen den Schneidmessern und der Anpreßrolle (4) zu einer Auslenkung des Hebelarms (10), so wird irgendwann das Entweichen des Gases durch die Düse (28) erschwert, da der Hebelarm (10) sich der Düsenöffnung nähert, wodurch sich der Druck in der Rohrleitng (29) aufbaut. Somit erhöht sich der Druck in dem einen Halbraum des Pneumatikzylinders (24). Dies hat unmittelbar zur Folge, daß sich der Kolben in Richtung des Halbraums mit dem niedrigeren Druck bewegt, wodurch der Hebelarm (10) durch Einwirkung des Gestänges (9) sich von der Öffnung der Düse (28) wegbewegt und somit den Austritt für das Gas erleichtert. Es stellt sich auf diese Weise ein neuer stationärer Zustand ein; bei weiteren Veränderungen der Druckverhältnisse zwischen Anpreßrolle (4) und Schneidrad (1) ändert sich dieser Zustand wiederum in der geschilderten Weise. Der Pneumatikzylinder (24) ist zusätzlich auch als Öffnungs- und Schließvorrichtung (5) betreibbar, wenn z.B. nach Unterbrechung des Schneidvorganges die Anpreßrolle (4) von dem Schneidrad (1) wegbewegt werden soll. Durch die Ausführung des Pneumatikzylinders (24) kann die Kraft-Weg-Charakteristik der Schneidevorrichtung entsprechend beeinflußt werden.

Mit der erfindungsgemäßen Vorrichtung und dem erfindungsgemäßen Verfahren läßt sich praktisch jedes band- oder strangförmige Gut kontiniuerlich und auf einfache Art und Weise zu Stapeln zerschneiden, wie Fasern aus natürlichen Polymeren, anorganischen Stoffen und synthetischen Polymeren. Vorzugsweise läßt sich die Erfindung beim Zerschneiden von Chemiefaserkabeln, insbesondere beim Zerschneiden von Faserkabeln aus Polyester, Polyamid, Polyacrylnitril oder Viskose einsetzen. Das geschnittene Gut zeichnet sich durch eine hohe Gleichmäßigkeit der einzelnen Stapel und durch eine gleichbleibende Qualität der Schnittenden aus, welche sich auch bei längerer Betriebsdauer nicht wesentlich verändert.

Ein bevorzugtes Anwendungsgebiet der erfindungsgemäßen Vorrichtung betrifft die Herstellung von Kurzschnittfasern. Dabei handelt es sich üblicherweise um Fasern mit einer Stapellänge von etwa 2,5 bis 8 mm, insbesondere 4 bis 6 mm.

Mit der erfindungsgemäßen Vorrichtung ist es möglich, Kurzschnittfasern über einen langen Zeitraum und mit praktisch gleichbleibender Qualität herzustellen.

Insbesondere bei der Herstellung von Kurzschnittfasern empfiehlt sich, eine besondere Ausgestaltung des Schneidrades und der Messer.

So wählt man vorzugsweise die Anordnung der Messer im Messerkorb so, daß sich der durch die einzelnen Messerblätter gebildete Schacht in Transportrichtung der geschnittenen Stapel vergrößert. Durch diese Maßnahme wird der Transport der geschnittenen Stapel entlang der Messer erleichtert.

Ferner ist ein bestimmtes Verhältnis der Breite der Schneidmesser zur Stärke des zu zerschneidenden Faserkabels zu wählen. Es ist darauf zu achten, daß das Schneidgut auf dem Schneidrad eine bestimmte Dicke nicht überschreitet.

Schneidmesser mit asymmetrisch angeordneten Schneiden werden bevorzugt bei der Herstellung von Kurzschnittfasern eingesetzt. Dabei kann es sich um Messer handeln, deren Schneidkante - betrachtet von der Schmalseite eines Messerblattes her - sich direkt am linken oder rechten oberen Rand des Messers befindet; es kann sich aber auch um Messer handeln, bei denen sich die Schneidkante - betrachtet von der Schmalseite eines Messerblattes her - sich zwischen dem linken oder rechten oberen Rand des Messers nicht jedoch in der Mitte zwischen beiden Rändern befindet. Durch Messer mit asymmetrisch angeordneten Schneiden (einseitig bzw. asymmetrisch geschliffene Messer) wirken beim Zerschneiden auf die beiden Stapelenden unterschiedliche Kräfte senkrecht zur Axialrichtung, so daß die zerschnittenen Stapel sich beim Weitertransport zwischen den Messerblättern schräg stellen und eine geringere Kraft zum Weitertransport aufgewendet werden muß.

Eine weitere bevorzugte Maßnahme beim Herstellen von Kurzschnittfasern ist die Auswahl eines möglichst geringen Abstands zwischen Schneidrad und Anpreßrolle. Vorzugsweise wird ein Abstand von etwa 0,5 bis 2 mm gewählt.

Bei der Herstellung von Kurzschnittfasern kann weiterhin eine Schneidpräparation eingesetzt werden, sofern diese die gewünschten Produkteigenschaften nicht nachteilig beeinflußt. Dabei handelt es sich insbesondere um eine Praparation, welche die Gleiteigenschaften der Fasern verbessert. Auch der Einsatz von möglichst trockenen Faserkabeln erleichert im allgemeinen den Schneidevorgang.

## Patentansprüche

1. Vorrichtung zum kontinuierlichen Zerschneiden von band- oder strangförmigem Gut, insbesondere von Chemiefaserkabeln, umfassend
a) ein Schneidrad (1) das eine Vielzahl von kreisförmig in einer Messerhalterung (2) angeordneten Schneidmessern (3) aufweist, welche jeweils in einem vorbestimmten dem gewünschten Stapel entsprechenden Abstand angeordnet sind,
b) mindestens eine Anpreßrolle (4) zur Erzielung eines auf die Schneidmesser (3) einwirkenden Schneidedruckes auf das aufgewickelte band- oder strangförmige Gut,
c) eine Öffnungs- und Schließvorrichtung (5), mit der die Anpreßrolle (4) um einen vorbestimmten Abstand von dem Schneidrad (1) wegbewegt oder auf das Schneidrad (1) hinbewegt werden kann
gekennzeichnet durch:
d) ein Stellglied (6), mit dem ein vorgegebener Abstand zwischen der Anpreßrolle (4) und dem dieser Anpressrolle (4) nächstkommenden Schneidmesser (3) eingestellt werden kann,
e) ein Dämpfungsglied (7), mit dem in Zusammenwirken mit dem Stellglied (6) der von der Anpreßrolle (4) auf das auf den Messern (3) aufliegende band- oder strangförmige Gut ausgeübte Anpreßdruck so eingestellt werden kann, so daß die Schneidleistung der Vorrichtung innerhalb eines vorgegebenen Intervalles von Anpressdrucken praktisch unverändert bleibt, und
f) eine Abstandsmessvorrichtung (8), mit der der Abstand zwischen der Anpreßrolle (4) und dem der Anpreßrolle (4) nächstkommenden Schneidmesser (3) überwacht werden kann.

2. Vorrichtung gemäß Anspruch 1, dadurch gekennzeichnet, daß das Schneidrad (1) aus einem Messerkorb (2) mit zwei achsrecht übereinander mit etwa Messerlängenabstand voneinander angeordneten Messerstützscheiben besteht, zwischen denen in dem gewünschten Stapel entsprechenden Abstand eine Vielzahl von radial nach außen gerichteten Messern (3) gehalten sind.

3. Vorrichtung gemäß Anspruch 2, dadurch gekennzeichnet, daß dem Schneidrad (1) außerhalb mit Abstand mindestens eine Anpreßrolle (4) zur Erzielung eines radial einwärts wirkenden Schneidedruckes auf das aufgewickelte band- oder strangförmige Gut zugeordnet ist.

4. Vorrichtung nach einem der Ansprüche 1 bis 3, dadurch gekennzeichnet, daß der Minimalabstand zwischen der Anpreßrolle (4) und den Schneidkanten der dieser Anpreßrolle (4) nächstkommenden Messer (3) durch einen Anschlag (14) einstellbar ist.

5. Vorrichtung nach einem der Ansprüche 1 bis 4, dadurch gekennzeichnet, daß ein gelenkig am Gehäuse (13) befestigter Hebelarm (10) für die Anpreßrolle (4) vorgesehen ist, der gelenkig mit einem Gestänge (9) verbunden ist, über welches die Öffnungs- und Schließvorrichtung (5), das Stellglied (6) und das Dämpfungsglied (7) auf den Hebelarm (10) einwirken.

6. Vorrichtung nach einem der Ansprüche 1 bis 5, dadurch gekennzeichnet, daß zwei Anpreßrollen (4) vorgesehen sind, die vorzugsweise etwa gegenüberliegend angeordnet sind.

7. Vorrichtung nach Anspruch 6, dadurch gekennzeichnet, daß die zwei Anpressrollen (4) an jeweils einem gelenkig am Gehäuse (13) befestigten Hebelarm (10) angebracht sind und wobei jeder Hebelarm (10) jeweils an einem Ende gelenkig mit dem Gestänge (9) verbunden ist, über welches die Öffnungs- und Schließvorrichtung (5), das Stellglied (6) und das Dämpfungsglied (7) auf den Hebelarm (10) einwirken.

8. Vorrichtung nach einem der Ansprüche 1 bis 4, dadurch gekennzeichnet, daß vier Anpreßrollen (4) vorgesehen sind, die jeweils paarweise über eine Halterung (22) gelenkig mit einem Hebelarm (10) verbunden sind und daß die Hebelarme (10) jeweils gelenkig am Gehäuse (13) befestigt sind und wobei jeder Hebelarm (10) jeweils an einem Ende gelenkig mit dem Gestänge (9) verbunden ist, über welches die Öffnungs- und Schließvorrichtung (5), das Stellglied (6) und das Dämpfungsglied (7) auf den Hebelarm (10) einwirken.

9. Vorrichtung nach einem der Ansprüche 1 bis 8, dadurch gekennzeichnet, daß das Dämpfungsglied (7) eine Feder oder ein Federpaket ist.

10. Vorrichtung nach Anspruch 9, dadurch gekennzeichnet, daß es sich bei der Feder oder den Federn um eine Tellerfeder oder um Tellerfedern handelt.

11. Vorrichtung nach einem der Ansprüche 1 bis 10, dadurch gekennzeichnet, daß das Stellglied (6) eine Schraubverbindung ist, mit der eine vorbestimmte Länge des Gestänges (9) eingestellt werden kann und die gegebenenfalls mit Hilfe eines Servomotors (20) bewegt wird.

12. Vorrichtung nach einem der Ansprüche 5 bis 11, dadurch gekennzeichnet, daß das Gestänge (9) neben dem Stellglied (6) und dem Dämpfungsglied (7) zusätzlich eine Überwachungseinrichtung aufweist, welche die Vorrichtung beim Überschreiten eines vorbestimmten Endwertes des Anspressdruckes abschaltet.

13. Vorrichtung nach Anspruch 12, dadurch gekennzeichnet, daß diese einen Zug- oder Drucksensor (19) aufweist.

14. Vorrichtung nach Anspruch 13, dadurch gekennzeichnet, daß die Abstandsmessvorrichtung (8) über eine Regelungsstrecke (21) und einen Servomotor (20) auf das Stellglied (6) einwirkt, so daß praktisch während des gesamten Betriebszustandes der Vorrichtung im wesentlichen ein und derselbe Abstand zwischen Anpreßrolle (4) und Schneidrad (1) vorgegeben ist.

15. Vorrichtung nach einem der Ansprüche 1 bis 4, dadurch gekennzeichnet, daß Öffnungs- und Schließvorrichtung (5), Stellglied (6) und Dämpfungsglied (7) in einem Bauteil verwirklicht sind, wobei ein Schneidrad (1), mindestens eine Anpreßrolle (4), ein Gestänge (9) und ein Hebelarm (10) vorgesehen sind, Gestänge (9) und Hebelarm (10) gelenkig miteinander und jeweils mit dem Gehäuse (13) verbunden sind, ein Anschlag (14) vorgesehen ist, der verhindert, daß die Anpreßrolle (4) auf die Schneidkanten der Schneidmesser auftrifft, das Gestänge (9) einen Pneumatikzylinder (24) enthält, dessen Zylinderkörper einen Teil des Gestänges (9) bildet und dessen Kolben (25) mit dem anderen Teil des Gestänges (9) verbunden ist, dessen durch den Kolben (25) aufgeteilter einer Innenraum mit einer Rohrleitung (29) verbunden ist, die als Regelungsstrecke wirkt und über eine pneumatische Regeleinheit (27) mit einer Düse (28), deren Auslaßöffnung gegen den Hebel (10) gerichtet ist, und einer Zuleitung (26) in Verbindung steht.

16. Vorrichtung nach einem der Ansprüche 2 bis 15, dadurch gekennzeichnet, daß zwei oder mehrere Schneidräder (1) unmittelbar übereinander angeordnet und mit von einem Rad bis zum anderen durchgehenden Messern versehen sind.

17. Vorrichtung nach einem der Ansprüche 1 bis 16, dadurch gekennzeichnet, daß die Anordnung der Messer im Messerkorb so gewählt ist, daß sich der durch die einzelnen Messerblätter gebildete Schacht in Transportrichtung der geschnittenen Stapel vergrößert.

18. Vorrichtung nach einem der Ansprüche 1 bis 17, dadurch gekennzeichnet, daß Schneidmesser mit asymmetrisch angeordneten Schneiden verwendet werden.

19. Verfahren zum kontinuierlichen Zerschneiden von band- oder strangförmigem Gut, insbesondere von Chemiefaserkabeln, bei dem das zu zerschneidende Gut an ein Schneidrad (1) das eine Vielzahl von kreisförmig in einer Messerhalterung (2) angeordneten Schneidmessern (3) aufweist, welche jeweils in einem vorbestimmten dem gewünschten Stapel entsprechenden Abstand angeordnet sind, herangeführt und durch eine in Richtung zwischen Gut und Schneidkanten der Schneidmesser (3) wirkende Kraft geschnitten wird, wozu aus dem zu zerschneidenden Gut fortwährend ein Wickel mit aufeinanderliegenden Windungslagen in der Weise gebildet wird, daß das der Messerwalze jeweils neu zulaufende Gut die am weitesten von den Schneidkanten weg liegende Windungslage des Wickels bildet, und daß fortwährend die direkt auf den Schneidkanten aufliegende Windungslage durch die Schneidkanten der Schneidmesser zerschnitten wird, wobei die zwischen Gut und Schneidkanten der Schneidmesser (3) wirkende Kraft hauptsächlich mittels einer auf die am weitesten von den Schneidkanten weg liegende Windungslage des Wickels einwirkende Anpreßrolle (4) erzeugt wird, gekennzeichnet durch die Schritte:
i) Einstellen eines vorbestimmten Abstandes zwischen der Anpreßrolle (4) und den Schneidkanten der Schneidmesser (3) mit Hilfe eines Stellgliedes (6), wobei dieser Abstand so zu wählen ist, daß die Anpreßrolle (4) gegenüber dem Schneidrad (1) pendeln kann,
ii) Überwachung besagten vorbestimmten Abstandes mit Hilfe einer Abstandsmessvorrichtung (8), und
iii) Einstellen des von der Anpreßrolle (4) auf das auf den Messern (3) aufliegende band- oder strangförmige Gut ausgeübten Schneiddruckes durch ein mit dem Stellglied (6) zusammenwirkendes Dämpfungsglied (7) in einer solchen Weise, daß die Schneidleistung der Vorrichtung innerhalb eines vorgegebenen Intervalles von Anpreßdrucken praktisch unverändert bleibt.

20. Verfahren gemäß Anspruch 19, dadurch gekennzeichnet, daß das zu zerschneidende Gut an einen Messerkorb (2) mit einer Vielzahl von in radiale Richtung weisenden Schneidmessern (3) herangeführt und durch eine in radialer Richtung zwischen Gut und Messerkorb (2) wirkende Kraft geschnitten wird, wozu aus dem zu zerschneidenden Gut fortwährend ein Wickel mit radial aufeinanderliegenden Windungslagen in der Weise gebildet wird, daß das der Messerwalze jeweils neu zulaufende Gut die radial am weitesten von den Schneidkanten weg liegende Windungslage des Wickels bildet, und daß fortwährend die radial am weitesten innen liegende Windungslage durch die Schneidkanten der Schneidmesser zerschnitten wird, wobei die zwischen Gut und Messerkorb wirkende Kraft hauptsächlich mittels einer auf die radial am weitesten von den Schneidkanten weg liegende Windungslage des Wickels einwirkende Anpreßrolle (4) erzeugt wird.

21. Verfahren gemäß einem der Ansprüche 19 bis 20, dadurch gekennzeichnet, daß zusätzlich als Schritt
iv) der Schneiddruck mit einem Zug- oder Drucksensor (19) überwacht wird und die Schneidvorrichtung beim Erreichen eines vorbestimmten Maximalwertes des Schneiddruckes abgeschaltet wird.

22. Verfahren gemäß einem der Ansprüche 19 bis 21, dadurch gekennzeichnet, daß mittels der Abstandsmessvorrichtung (8), einer Regelungsstrecke (21) und eines Servomotors (20) auf das Stellglied (6) eingewirkt wird, so daß praktisch während des gesamten Betriebszustandes der Vorrichtung im wesentlichen ein und derselbe Abstand zwischen Anpreßruckrolle (4) und dem Schneidrad (1) vorgegeben ist.

23. Verfahren gemäß einem der Ansprüche 19 bis 22, dadurch gekennzeichnet, daß zwischen der Anpreßrolle (4) und den Schneidkanten der Schneidmesser (8) ein vorbestimmter Abstand von 0,5 bis 2 mm gewählt wird.

24. Verfahren gemäß einem der Ansprüche 19 bis 23, dadurch gekennzeichnet, daß als zu zerschneidendes Gut ein trockenes Faserkabel oder ein mit einer Gleitpräparation versehenes Faserkabel eingesetzt wird.

25. Verwendung der Vorrichtung gemäß Anspruch 1 zur Herstellung von Kurzschnittfasern.

## Claims

1. An apparatus for continuously cutting up material in sliver or strand form, particularly man-made fiber tows, comprising
a) a cutting wheel (1) having a multiplicity of cutting knives (3) disposed in a circle in a knife mount (2) and spaced apart at predetermined distances corresponding to the desired staple,
b) at least one pressure roller (4) for producing on the wound material in sliver or strand form a cutting pressure acting on the cutting knives (3),
c) an opening and closing device (5) by means of which the pressure roller (4) can be moved a predetermined distance away from the cutting wheel (1) or toward the cutting wheel (1),
which comprises:
d) an adjusting means (6) by which a preset distance can be adjusted between the pressure roller (4) and the cutting knife (3) situated closest to said pressure roller (4),
e) a damping means (7) by which, in conjunction with the adjusting means (6), the contact pressure exerted by the pressure roller (4) on the material in sliver or strand form lying on the knives (3) can be so adjusted that the cutting power of the apparatus remains practically unchanged within a preset contact pressure range, and
f) a distance measuring device (8) by which the distance between the pressure roller (4) and the cutting knife (3) situated closest to the pressure roller (4) can be monitored.

2. The apparatus as claimed in claim 1, wherein the cutting wheel (1) is composed of a knife basket (2) having two knife support disks disposed axially one above the other with spacing approximately equal to a knife length, between which disks a multiplicity of knives (3) directed radially outwards with spacing corresponding to the desired staple are mounted.

3. The apparatus as claimed in claim 2, wherein the cutting wheel (1) has associated with it at least one pressure roller (4) disposed outside and spaced apart from it, for the purpose of obtaining a cutting pressure, acting radially inwards, on the wound material in sliver or strand form.

4. The apparatus as claimed in any of claims 1 to 3, wherein the minimum distance between the pressure roller (4) and the cutting edges of the knives (3) situated closest to said pressure roller (4) is adjustable by means of a stop (14).

5. The apparatus as claimed in any of claims 1 to 4, wherein a lever arm (10) pivotally fastened to the casing (13) is provided for the pressure roller (4) and is pivotally connected to a rod (9) by means of which the opening and closing device (5), the adjusting means (6) and the damping means (7) act on the lever arm (10).

6. The apparatus as claimed in any of claims 1 to 5, wherein two pressure rollers (4) are provided, which are preferably disposed approximately opposite one another.

7. The apparatus as claimed in claim 6, wherein the two pressure rollers (4) are mounted in each case on a lever arm (10) pivotally fastened to the casing (13), each lever arm (10) being pivotally connected in each case at one end to the rod (9) by means of which the opening and closing device (5), the adjusting means (6) and the damping means (7) act on the lever arm (10).

8. The apparatus as claimed in any of claims 1 to 4, wherein four pressure rollers (4) are provided, which are pivotally connected in pairs to a lever arm (10) by means of respective mounts (22), and wherein the lever arms (10) are each pivotally fastened to the casing (13) and each lever arm (10) is pivotally connected in each case at one end to the rod (9) by means of which the opening and closing device (5), the adjusting means (6) and the damping means (7) act on the lever arm (10).

9. The apparatus as claimed in any of claims 1 to 8, wherein the damping means (7) is a spring or a spring assembly.

10. The apparatus as claimed in claim 9, wherein the spring or springs is or are a cup spring or cup springs.

11. The apparatus as claimed in any of claims 1 to 10, wherein the adjusting means (6) is a screw connection by which a predetermined length of the rod (9) can be adjusted and which optionally is moved by a servomotor (20).

12. The apparatus as claimed in any of claims 5 to 11, wherein the rod (9) is provided, additionally to the adjusting means (6) and the damping means (7), with a monitoring device which switches off the apparatus if a predetermined limit value of the contact pressure is exceeded.

13. The apparatus as claimed in claim 12, which is provided with a tension or pressure sensor (19).

14. The apparatus as claimed in claim 13, wherein the distance measuring device (8) acts via a controlled system (21) and a servomotor (20) on the adjusting means (6), so that practically throughout the entire operating state of the apparatus substantially one and the same distance is preset between the pressure roller (4) and the cutting wheel (1).

15. The apparatus as claimed in any of claims 1 to 4, wherein the opening and closing device (5), the adjusting means (6) and the damping means (7) are combined in one component, where a cutting wheel (1), at least one pressure roller (4), a rod (9) and a lever arm (10) are provided, the rod (9) and the lever arm (10) are pivotally connected together and each of them is pivotally connected to the casing (13), a stop (14) is provided which prevents the pressure roller (4) from striking against the cutting edges of the cutting knives, the rod (9) contains a pneumatic cylinder (24), the cylinder body of which forms one part of the rod (9) and the piston (25) of which is connected to the other part of the rod (9), the one interior compartment of said cylinder, divided off by the piston (25), being connected to a line (29) which acts as controlled system and via a pneumatic control unit (27) is in communication with a nozzle (28), whose outlet opening is directed toward the lever (10), and with a supply line (26).

16. The apparatus as claimed in any of claims 2 to 15, wherein two or more cutting wheels (1) are disposed one directly above the other and are provided with knives extending from one wheel to the other.

17. The apparatus as claimed in any of claims 1 to 16, wherein the arrangement of the knives in the knife basket is so selected that the passage formed by the individual knife blades is enlarged in the direction of transport of the cut staple fibers.

18. The apparatus as claimed in any of claims 1 to 17, wherein cutting knives having asymmetrically disposed cutting edges are used.

19. A method for continuously cutting up material in sliver or strand form, particularly man-made fiber tows, in which the material to be cut up is brought to a cutting wheel (1) having a multiplicity of cutting knives (3) disposed in a circle in a knife mount (2) and spaced apart at predetermined distances corresponding to the desired staple, and is cut by a force acting in the direction between the material and the cutting edges of the cutting knives (3), for which purpose a package comprising winding layers lying one on the other is continuously formed from the material to be cut up, in such a manner that the new material coming to the knife roller forms in each case the winding layer lying furthest from the cutting edges in the package, and that the winding layer lying directly on the cutting edges is continuously cut up by the cutting edges of the cutting knives, where the force acting between the material and the cutting edges of the cutting knives (3) is produced mainly by means of a pressure roller (4) acting on the winding layer lying furthest from the cutting edges in the package, which method comprises the following steps:
i) adjustment of a predetermined distance between the pressure roller (4) and the cutting edges of the cutting knives (3) with the aid of an adjusting means (6), where said distance is to be so selected that the pressure roller (4) can oscillate relative to the cutting wheel (1),
ii) monitoring said predetermined distance with the aid of a distance measuring device (8), and
iii) adjustment of the cutting pressure exerted by the pressure roller (4) on the material in sliver or strand form lying on the knives (3) with the aid of a damping means (7), which cooperates with the adjusting means (6), in such a manner that the cutting power of the apparatus remains practically unchanged within a prescribed range of contact pressures.

20. The method as claimed in claim 19, wherein the material to be cut up is brought to a knife basket (2) provided with a multiplicity of cutting knives (3) pointing in the radial direction, and is cut by a force acting in the radial direction between the material and the knife basket (2), for which purpose a package comprising winding layers lying radially one on the other is continuously formed from the material to be cut up, in such a manner that the new material coming to the knife roller forms in each case the winding layer lying radially furthest from the cutting edges in the package, and that the winding layer lying radially furthest inwards is continuously cut up by the cutting edges of the cutting knives, where the force acting between the material and the knife basket is produced mainly by means of a pressure roller (4) acting on the winding layer lying radially furthest from the cutting edges in the package.

21. The method as claimed in either of claims 19 and 20, wherein, in addition, as step
iv) the cutting pressure is monitored by a tension or pressure sensor (19) and the cutting apparatus is switched off when a predetermined maximum value of the cutting pressure is reached.

22. The method as claimed in any of claims 19 to 21, wherein the adjusting means (6) is acted on by means of the distance measuring device (8), a controlled system (21) and a servomotor (20), so that practically throughout the entire operating state of the apparatus substantially one and the same distance is preset between the pressure roller (4) and the cutting wheel (1).

23. The method as claimed in any of claims 19 to 22, wherein between the pressure roller (4) and the cutting edges of the cutting knives (8) a predetermined distance of 0.5 to 2 mm is selected.

24. The method as claimed in any of claims 19 to 23, wherein the material to be cut up which is used is a dry fiber tow or a fiber tow provided with a sliding preparation.

25. The use of the apparatus as claimed in claim 1 for producing short cut fibers.

## Revendications

1. Dispositif pour découper en continu un matériau en forme de bande ou d'écheveau, notamment de câbles formés de fibres synthétiques, comprenant
a) une roue de découpage (1) qui possède une multiplicité de couteaux (3) disposés selon une disposition circulaire dans un porte-couteaux (2) et qui sont disposés respectivement à une distance prédéterminée correspondant à la longueur de coupe désirée,
b) au moins un galet de serrage (4) pour appliquer au matériau en forme de bande ou d'écheveau enroulé une pression de coupe agissant sur des couteaux (3),
c) un dispositif d'ouverture et de fermeture (5), à l'aide duquel le galet de serrage (4) peut être écarté d'une distance prédéterminée, de la roue de découpage (1) ou avancé en direction de la roue de découpage (1),
caractérisé par :
d) un organe de réglage (6), à l'aide duquel on peut régler une distance prédéterminée entre le galet de serrage (4) et le couteau (3) qui se rapproche le plus de ce galet de serrage (4),
e) un circuit d'amortissement (7), à l'aide duquel la pression de serrage, qui est appliquée par le galet de serrage (4) au matériau en forme de bande ou d'écheveau appliqué sur les couteaux (3), peut être réglée en coopération avec l'organe de réglage (6) de telle sorte que la puissance de coupe du dispositif reste pratiquement inchangée dans une gamme prédéterminée de pressions de serrage, et
f) un dispositif de mesure de distance (8), qui permet de contrôler la distance entre le galet de serrage (4) et le couteau (3) qui se rapproche le plus du galet de serrage (4).

2. Dispositif selon la revendication 1, caractérisé en ce que la roue de découpage (1) est constituée par une nacelle porte-couteaux (2) comportant deux disques porte-couteaux superposés dans la direction de l'axe en étant séparés l'un de l'autre approximativement par une distance égale à la longueur des couteaux, et entre lesquels une multiplicité de couteaux (3) dirigés radialement vers l'extérieur sont fixés à une distance correspondant à la longueur de coupe désirée.

3. Dispositif selon la revendication 2, caractérisé en ce qu'à la roue de découpage (1) est associé extérieurement, à une certaine distance, au moins un galet de serrage (4) servant à appliquer au matériau enroulé en forme de bande ou d'écheveau enroulé, une pression de coupe agissant radialement vers l'intérieur.

4. Dispositif selon l'une des revendications 1 à 3, caractérisé en ce que la distance minimale entre le galet de serrage (4) et les arêtes de coupe des couteaux (3), qui se rapprochent le plus de ce galet de serrage (4), est réglable au moyen d'une butée (14).

5. Dispositif selon l'une des revendications 1 à 4, caractérisé en ce qu'il est prévu, pour le galet de serrage (4), un bras de levier (10) qui est fixé d'une manière articulée au carter (13) et qui est relié de façon articulée à une tringlerie (9) au moyen de laquelle le dispositif d'ouverture et de fermeture (5), l'organe de réglage (6) et l'organe d'amortissement (7) agissent sur le bras de levier (10).

6. Dispositif selon l'une des revendications 1 à 5, caractérisé en ce qu'il est prévu deux galets de serrage (4), qui sont disposés approximativement dans des positions opposées.

7. Dispositif selon la revendication 6, caractérisé en ce que les deux galets de serrage (4) sont montés respectivement sur un bras de levier (10) fixé d'une manière articulée au carter (13), et dans lequel chaque bras de levier (10) est relié, respectivement par une extrémité, de façon articulée à la tringlerie (9) au moyen de laquelle le dispositif d'ouverture (5), l'organe de réglage (6) et l'élément d'amortissement (7) agissent sur le bras de levier (10).

8. Dispositif selon l'une des revendications 1 à 4, caractérisé en ce que quatre galets de serrage (4) sont prévus, ces galets de serrage étant réunis respectivement par couples de façon articulée à un bras de levier (10), par l'intermédiaire d'un support (22), et que les bras de levier (10) sont fixés chacun de façon articulée au carter (13), et dans lequel chaque bras de levier (10) est relié de façon articulée, respectivement par une extrémité, à la tringlerie (9), au moyen de laquelle le dispositif d'ouverture et de fermeture (5), l'organe de réglage (6) et l'organe d'amortissement (7) agissent sur le bras de levier (10).

9. Dispositif selon l'une des revendications 1 à 8, caractérisé en ce que l'organe d'amortissement (7) est un ressort ou un paquet de ressorts.

10. Dispositif selon la revendication 9, caractérisé en ce que, pour ce qui concerne le ressort, il s'agit d'un ressort Belleville ou de ressorts Belleville.

11. Dispositif selon l'une des revendications 1 à 10, caractérisé en ce que l'organe de réglage (6) est un système de liaison à vis, au moyen duquel une longueur prédéterminée de la tringlerie (9) peut être réglée et qui est déplacé éventuellement à l'aide d'un servomoteur (20).

12. Dispositif selon l'une des revendications 5 à 11, caractérisé en ce que la tringlerie (9) comporte en supplément, en dehors de l'organe de réglage (6) et de l'organe d'amortissement (7), un dispositif de contrôle qui débranche le dispositif lors du dépassement d'une valeur finale prédéterminée de la pression de serrage.

13. Dispositif selon la revendication 12, caractérisé en ce que ce dernier comporte un détecteur de traction ou de compression (19).

14. Dispositif selon la revendication 13, caractérisé en ce que le dispositif de mesure de distance (8) agit sur l'organe de réglage (6) par l'intermédiaire d'une section de régulation (21) et d'un servomoteur (20) de telle sorte que pratiquement pendant la totalité de l'état de fonctionnement du dispositif, essentiellement une même distance entre le galet de serrage (4) et la roue de découpage (1) est fixée d'avance.

15. Dispositif selon l'une des revendications 1 à 4, caractérisé en ce que le dispositif d'ouverture et de fermeture (5), l'organe de réglage (6), l'organe d'amortissement (7) sont réalisés sous la forme d'un composant, et dans lequel une roue de découpage (1), au moins un galet de serrage (4), une tringlerie (9) et un bras de levier (10) sont prévus, la tringlerie (9) et le bras de levier (10) sont reliés de façon articulée entre eux et respectivement au carter (13), il est prévu une butée (14) qui empêche que le galet de serrage (4) rencontre les arêtes de coupe des couteaux, la tringlerie (9) contient un vérin pneumatique (24) dont le corps cylindrique forme une partie de la tringlerie (9) et dont le piston (25) est relié à l'autre partie de la tringlerie (9), dont un espace intérieur, subdivisé par le piston (25), est relié à une canalisation tubulaire (22), qui agit en tant que section de régulation et est relié par l'intermédiaire d'une unité de régulation pneumatique (27) à une buse (28), dont l'ouverture de sortie est dirigée en direction du levier (10), et est relié à une canalisation d'alimentation (26).

16. Dispositif selon l'une des revendications 2 à 15, caractérisé en ce que deux ou plusieurs roues de découpage (1) sont directement superposées et sont équipées de couteaux qui s'étendent continûment d'une roue à l'autre.

17. Dispositif selon l'une des revendications 1 à 16, caractérisé en ce que la disposition des couteaux dans la nacelle porte-couteaux est choisie de manière que le conduit formé par les différentes lames des couteaux augmente dans la direction de transport du matériau découpé à longueur.

18. Dispositif selon l'une des revendications 1 à 7, caractérisé en ce qu'on utilise des couteaux possédant des tranchants disposés de façon dissymétrique.

19. Procédé pour découper en continu un matériau en forme de bande ou d'écheveau, notamment de câbles formés de fibres synthétiques, selon lequel le matériau à découper est envoyé à une roue de découpage (1), qui possède une multiplicité de couteaux (3) disposés selon une disposition en cercle dans un porte-couteaux (2), et qui sont disposés respectivement à une distance prédéterminée correspondant à la pile désirée, et sont découpés sous l'action d'une force qui agit dans une direction entre le matériau et les arêtes de coupe des couteaux (3), un rouleau pourvu de couches superposées d'enroulement étant formé à cet effet continûment à partir du matériau découpé de telle sorte que le matériau, qui arrive à nouveau respectivement au cylindre porte-couteaux, forme la couche d'enroulement du rouleau, qui est la plus éloignée des arêtes de coupe, et que la couche d'enroulement, qui s'applique directement sur les arêtes de coupe, est découpée continûment par les arêtes de coupe des couteaux, la force, qui agit entre le matériau et les arêtes de coupe des couteaux (3), étant produite principalement au moyen d'un galet de serrage (4) qui agit sur la couche de l'enroulement, qui est la plus éloignée des arêtes de coupe, caractérisé par les étapes consistant à :
i) régler une distance prédéterminée entre le galet de serrage (4) et les arêtes de coupe des couteaux (3) à l'aide d'un organe de réglage (6), cette distance devant être choisie de manière que le galet de serrage (4) puisse osciller par rapport à la roue de découpage (1),
ii) contrôler ladite distance prédéterminée à l'aide d'un dispositif de mesure de distance (8), et
iii) régler la pression de coupe appliquée par le galet de serrage (4) au matériau en forme de bande ou d'écheveau appliqué sur les couteaux (3), au moyen d'un organe d'amortissement (7) coopérant avec l'organe de réglage (6) de telle sorte que la puissance de coupe du dispositif reste pratiquement inchangée dans une gamme prédéterminée de pressions de serrage.

20. Procédé selon la revendication 19, caractérisé en ce que le matériau à découper est amené à une nacelle porte-couteaux (2) comportant des couteaux (3) dirigés dans une direction radiale et est découpé sous l'effet d'une force qui agit dans une direction radiale entre le matériau et la nacelle porte-couteaux (2), un rouleau comportant des couches d'enroulement se succédant radialement étant formé à cet effet en continu à partir du matériau devant être découpé de telle sorte que le matériau respectivement nouvellement amené au cylindre porte-couteaux forme la couche d'enroulement, qui est radialement la plus éloignée des arêtes de coupe, et que la couche d'enroulement située radialement la plus à l'intérieur est découpée en continu par les arêtes de coupe des couteaux, la force, qui agit entre le matériau et la nacelle porte-couteaux, étant produite principalement au moyen d'un galet de serrage (4), qui agit sur la couche de l'enroulement, qui est radialement la plus éloignée des arêtes de coupe.

21. Procédé selon l'une des revendications 19 et 20, caractérisé qu'en supplément en tant qu'étape
iv) la pression de coupe est contrôlée par un détecteur de traction ou de compression (19) et le dispositif de coupe est débranché lorsqu'une valeur maximale prédéterminée de la pression de coupe est atteinte.

22. Procédé selon l'une des revendications 19 à 21, caractérisé en ce que l'organe de réglage (6) est activé au moyen du dispositif de mesure de distance (8), d'une section de régulation (21) et d'un servomoteur (20) de telle sorte que pratiquement pendant toute la durée de fonctionnement du dispositif, essentiellement une même distance entre le galet de serrage (4) et la roue de découpage (1) est fixée par avance.

23. Procédé selon l'une des revendications 19 à 22, caractérisé en ce qu'une distance prédéterminée de 0,5 à 2 mm est choisie entre le galet de serrage (4) et les arêtes de coupe (8).

24. Procédé selon l'une des revendications 19 à 23, caractérisé en ce qu'on utilise, comme matériau devant être découpé, un câble (5) formé de fibres ou un câble formé de fibres, recouvert d'une préparation favorisant le glissement.

25. Utilisation du dispositif selon la revendication 1 pour fabriquer des fibres coupées de courte longueur.
